# FASCICULE DE BREVET EUROPEEN

(11) **EP 3 797 882 B1**
(45) Date de publication et mention de la délivrance du brevet: **20.10.2021**
(21) Numéro de dépôt: 20184978.3
(22) Date de dépôt: 09.07.2020
(51) Int. Cl.: B07C 3/08

(54) **INSTALLATION POUR LE TRI DE COLIS OU PAQUETS POSTAUX**
ANLAGE ZUM SORTIEREN VON POSTSENDUNGEN UND -PAKETEN
INSTALLATION FOR SORTING POSTAL PARCELS OR PACKAGES

(30) Priorité: 30.09.2019 FR 1910788
(43) Date de publication de la demande: 31.03.2021
(73) Titulaire: Solystic, 92220 Bagneux (FR)
(72) Inventeur: VOLTA, Bruno, 91190 Gif sur Yvette (FR); CHIROL, Luc, 75016 Paris (FR)
(74) Mandataire: Prugneau, Philippe

(56) Documents cités:
- DE-A1-102015 200 618
- US-A1- 2008 000 817

## Description

### Domaine technique

La présente invention concerne une installation de tri pour des articles comme des colis ou petits paquets postaux, comprenant un convoyeur de tri à carrousel avec des godets de transport des articles qui sont déplacés en boucle fermée au-dessus d'une pluralité de sorties de tri formées respectivement de réceptacles de stockage, un magasin d'alimentation en articles dans lequel des articles stockés en vrac sont sérialisés puis injectés un par un dans les godets de transport du convoyeur en déplacement, et une unité de contrôle/commande qui agit sur les godets de transport du convoyeur contenant un article pour les ouvrir chacun au-dessus d'un réceptacle qui correspond à une adresse de distribution de l'article suivant un plan de tri maintenu en mémoire dans l'unité de contrôle/commande.

Ce genre d'installation est notamment connue des documents de brevets DE-A-102015200618 et US-A-2008/0000817.

La présente invention concerne plus particulièrement une installation pour le tri en plusieurs passes de tri et plus particulièrement en deux passes de tri vers un grand nombre de directions ou destinations.

Le grand nombre de directions ou destinations est de l'ordre de plusieurs milliers.

Ces directions ou destinations correspondent aux différentes tournées de livraison des colis ou paquets postaux d'un pays ou d'une région dans un pays.

### Technique antérieure

Le tri de colis peut se faire actuellement de façon répartie sur plusieurs centres de tri à savoir par exemple un centre principal d'arrivée des colis dans un pays où est réalisé un tri acheminement et des centres de distribution dans différentes régions du pays où est réalisé un tri distribution.

Le problème des installations de tri de colis actuelles est que les colis ne sont pas vraiment triés par tournée de distribution et qu'il faut affiner le tri des colis manuellement.

Le but de l'invention est de proposer une installation de tri pour colis ou paquets postaux comme des petits paquets internationaux (PPI) qui permet un tri acheminement et distribution de façon centralisée sur un seul site pour favoriser l'efficacité de l'automatisation et la facilité de la distribution des colis et des paquets sur un grand nombre de directions.

Un autre but de l'invention est de proposer une installation de tri multi-passes pour colis ou paquets postaux qui présente une faible emprise au sol pour un grand nombre de sorties de tri

### Résumé de l'invention

A cet effet, l'invention a pour objet une installation pour le tri d'articles comprenant un convoyeur de tri à carrousel avec des godets de transport des articles qui sont déplacés en boucle fermée au-dessus d'une pluralité de sorties de tri formées respectivement de réceptacles de stockage, un magasin d'alimentation en articles dans lequel des articles stockés en vrac sont sérialisés puis injectés un par un dans les godets de transport du convoyeur en déplacement, et une unité de contrôle/commande qui agit sur les godets de transport du convoyeur de tri contenant un article pour les ouvrir chacun au-dessus d'un réceptacle qui correspond à une adresse de distribution de l'article suivant un plan de tri maintenu en mémoire dans l'unité de contrôle/commande, caractérisée en ce que l'unité de contrôle/commande est agencée pour dérouler le tri des articles dans les réceptacles des sorties de tri en plusieurs passes de tri, en ce que lors d'une première passe de tri, les articles sont triés dans des premiers réceptacles de sortie de tri à forte capacité de stockage en vrac et en ce que lors d'une passe de tri ultérieure, les articles sont triés dans des seconds réceptacles de sortie de tri qui ont une plus petite capacité de stockage en vrac que les premiers réceptacles.

Cette installation peut présenter en outre les particularités suivantes :
- les premiers réceptacles sont des containers et les seconds réceptacles sont des bacs ou des sacs.
- les premiers et seconds réceptacles sont des réceptacles roulants.
- plusieurs réceptacles roulants disposés en file servent une même sortie de tri, la file de réceptacles étant déplacée sous la sortie de tri au fur et à mesure du remplissage des réceptacles avec des articles.
- elle comprend des robots-navettes pilotés en déplacement par l'unité de contrôle/commande pour accoster lesdits réceptacles roulants et les entraîner en déplacement sous les sorties de tri.
- l'unité de contrôle/commande est agencée pour piloter en déplacement les robots/navettes de façon à amener les premiers réceptacles remplis d'articles des sorties de tri vers le magasin d'alimentation.
- les godets du convoyeur de tri se présentent chacun comme un plateau rectangulaire muni d'un rebord escamotable sur un côté, et en ce que les articles sont injectés latéralement sur les plateaux qui sont placés en position inclinée pendant l'injection.
- le magasin d'alimentation comporte en sortie de sérialisation des articles, un convoyeur à plat qui s'étend entre deux sections opposées de la boucle.

Les articles sont des colis ou des paquets postaux comme des petits paquets internationaux.

### Présentation sommaire des dessins

La figure 1 est une vue schématique d'une installation de tri selon l'invention.
La figure 2 montre des plateaux de convoyage des articles avec des réceptacles de sortie de tri.
La figure 3 montre un injecteur pour injecter des articles dans les godets de transport du convoyeur de tri.

L'invention est exposée ci-après plus en détail et illustrée par les dessins qui représentent un exemple d'installation pour le tri de colis ou paquets postaux.

### Description des modes de réalisation

Sur la figure 1, on a illustré de façon schématique une installation de tri 1 selon l'invention pour ici par exemple des petits paquets internationaux dits « PPI » qui ont chacun une forme générale parallélépipédique et un poids de moins de 3kg.

L'installation de tri 1 comprend un convoyeur de tri à carrousel 2 avec des godets de transport 3 ici sous la forme de plateaux rectangulaires à rebord ou rabat escamotable sur un côté plus visibles sur la figure 2.

Ces godets de transport 3 sont déplacés en étant inclinés suivant une boucle fermée au-dessus d'une pluralité de sorties de tri formées par des réceptacles de stockage 4 ouverts sur le dessus et disposés ici sur deux brins parallèles et opposés de la boucle.

L'installation de tri 1 comprend encore un magasin d'alimentation 5 en paquets avec une trémie 6 dans laquelle des paquets P à trier sont stockés en vrac.

En sortie de la trémie, les paquets sont sérialisés par exemple à pas constant en vue d'être injectés sur les plateaux du convoyeur de tri.

Sur la figure 1, on a illustré très schématiquement un dispositif 7 de prise d'images numériques qui forme une image de chaque paquet sérialisé dans le magasin 5 et qui à partir de cette image reconnaît automatiquement par OCR une indication de l'adresse de distribution ou livraison du paquet.

Les paquets sérialisés sont convoyés du magasin d'alimentation 5 jusqu'à un dispositif d'injection 8 où les paquets sont injectés un par un dans des godets de transport vides du convoyeur de tri (ici donc des plateaux inclinés à rabat escamotable).

Une unité de contrôle/commande 9 de l'installation représentée sur la figure 1 à partir des données d'adresse reconnues par le dispositif 7 agit sur les godets de transport du convoyeur de tri contenant des paquets pour les ouvrir (ici en basculant le rabat 10 du plateau comme illustrer sur la figure 2) chacun au-dessus d'un réceptacle 4 qui correspondant à l'adresse de distribution du paquet dans un plan de tri maintenu en mémoire dans l'unité de contrôle/commande.

Lors de l'ouverture du godet, c'est-à-dire du basculement du rabat 10 du plateau, le paquet tombe par gravité dans le réceptacle correspondant situé juste dessous.

Les paquets sont convoyés en série du magasin 5 jusqu'au dispositif d'injection 8 ici par un convoyeur à plat 13 comme un convoyeur à tapis ou à rouleaux illustré sur les figures 1 et 3.

Dans l'exemple illustré sur la figure 1, le convoyeur 13 passe sous la boucle du convoyeur de tri et s'étend longitudinalement entre les deux brins parallèles opposés de la boucle du convoyeur de tri ce qui contribue à la compacité de l'installation de tri selon l'invention.

Les paquets sont injectés ici sur les plateaux du convoyeur de tri depuis le côté intérieur de la boucle du convoyeur de tri ici par l'intermédiaire de pousseurs à piston 11 qui sont illustrés sur la figure 3.

Comme visible sur la figure 3, les plateaux rectangulaires 3 qui circulent en boucle au-dessus des sorties de tri en étant inclinés (plateau indiqué par la référence 3' sur la figure 3), sont basculés en position horizontale (comme le plateau 3" illustré sur la figure 3) au moment de l'injection d'un paquet sur le plateau et donc l'injection se fait par un glissement du paquet perpendiculairement au convoyeur de tri.

On a aussi illustré sur la figure 3 un réceptacle 4 en bout du dispositif d'injection qui sert à récupérer les paquets P qui n'ont pas pu être injectés sur les plateaux du convoyeur de tri.

Selon l'invention, le plan de tri qui est déroulé par l'unité de contrôle/commande 9 dans l'installation de tri 1 est un plan de tri multi-passes et ici en particulier un plan de tri en deux passes.

Selon ce plan de tri, lors de la première passe de tri les paquets P sérialisés dans le magasin sont d'abord triés dans des premiers réceptacles à forte capacité de stockage en vrac, c'est-à-dire par exemple plusieurs centaines de paquets PPI.

Dans cette première passe de tri, les paquets P sont séparés par exemple en lots de tournées du facteur.

Un réceptacle à forte capacité de stockage en vrac est illustré sur la figure 1 par la référence 4A.

Un réceptacle 4A peut être par exemple un container.

A la fin de cette première passe de tri, les containers remplis de paquets triés dans la première passe sont déplacés par des robots navette 12 en entrée d'alimentation de l'installation pour être de nouveau mis dans la trémie 5.

Ces robots navette sont pilotés par l'unité de contrôle/commande 9 pour se déplacer notamment d'une zone de rangement des robots navettes vers les sorties de tri de l'installation ou encore depuis les sorties de tri vers le magasin d'alimentation de l'installation ou encore vers une zone de stockage des réceptacles vides ou pleins.

Lors de la seconde passe de tri, les paquets P sont triés dans des seconds réceptacles de sortie de tri d'une capacité de stockage en vrac plus petite que celle des réceptacles 4A, par exemple quelques dizaines de paquets PPI.

Dans cette seconde passe de tri, les paquets P sont séparés par exemple par tournée du facteur.

Un réceptacle de faible capacité de stockage en vrac est illustré sur la figure 1 par la référence 4B.

Un réceptacle 4B peut être par exemple un bac ou un sac.

Les réceptacles 4A et 4B sont des réceptacles roulants ou montés sur chariots roulants. Les sacs sont portés par des chariots roulants sous forme de potence, le haut du sac étant maintenu ouvert en haut de la potence.

Après la seconde passe de tri, les réceptacles 4B remplis de paquets peuvent être regroupés par destination et par tranche horaire pour être transportés à l'aide des robots navette vers un dépôt de distribution.

La première passe de tri dans des réceptacles de forte capacité de stockage en vrac permet de simplifier le stockage et la réalimentation de l'installation tandis que la seconde passe de tri dans des réceptacles de plus faible capacité de stockage en vrac permet d'adapter ces seconds réceptacles au volume d'une tournée du facteur par exemple et qui pourront être regroupés dans des containers plus grands pour être transportés en camion.

L'unité de contrôle/commande 9 est ainsi paramétrée pour commander le déversement des godets de transport 3 à des endroits successifs qui correspondent à la dimension des réceptacles successifs le long du convoyeur de tri et en même temps pour commander le déplacement des robots navettes 12 pour qu'ils mettent les réceptacles adéquats sous les sorties de tri appropriées.

Dans cette installation 1 et comme illustré sur la figure 1, on peut éventuellement affecter dans le plan de tri des premières sorties de tri à des premiers réceptacles 4A et des secondes sorties de tri à des seconds réceptacles 4B avec les premières sorties différentes des secondes sorties de façon à engager la seconde passe de tri avant la fin de la première passe de tri et accélérer ainsi le processus de tri.

Selon l'invention, le processus de tri des paquets peut comprendre plusieurs passes de tri successives dans des réceptacles 4A et plusieurs passes de tri dans des réceptacles 4B.

Dans l'installation 1 selon l'invention, plusieurs réceptacles (du type 4A ou 4B) roulants indiqués par les références 4',4" 4"' peuvent être disposés en file pour servir une même sortie de tri comme illustré sur la figure 2 et un système peut être prévu pour déplacer la file de réceptacles sous la sortie de tri au fur et à mesure du remplissage des réceptacles en file.

Ceci permet d'augmenter encore les capacités de tri de l'installation selon l'invention.

Avec l'installation de tri selon l'invention, on peut concevoir des sorties de tri mixtes aptes à recevoir des grands et des petits réceptacles 4A et 4B. Le nombre de sorties de tri de l'installation dépend de la longueur de la boucle du convoyeur de tri et de la taille des réceptacles placés sous la boucle du convoyeur de tri.

Il est entendu que l'unité de contrôle/commande 9 maintient en mémoire la topographie des sorties de tri pour pouvoir réaliser le tri dans les réceptacles de sortie de tri.

Les lots de tournées en première passe sont constitués par exemple avec des expéditions complètes, c'est-à-dire des groupes de tournées devant être regroupés dans les mêmes containers de transport.

Si on considère que l'installation peut séparer n lots en première passe de tri et que chaque lot est séparé en m tournées, le nombre total de tournées qui peuvent être séparées est donné par l'expression nxm.

Une installation selon l'invention à 64 sorties de tri mixte permet de séparer environ 4000 tournées.

A noter que cette installation de tri selon l'invention peut supporter le tri de colis et paquets avec en plus des objets postaux plats de grands format.

Cette installation de tri est très adaptée pour être substituée à une installation de tri du courrier classique déjà en place dans un centre de tri postal par exemple.

L'architecture de l'installation de tri selon l'invention permet d'attendre des hauts débits de tri de l'ordre de 10000 colis ou paquets par heure.

## Revendications

1. Installation pour le tri d'articles (P) comprenant un convoyeur de tri à carrousel (2) avec des godets de transport (3) des articles qui sont déplacés en boucle fermée au-dessus d'une pluralité de sorties de tri formées respectivement de réceptacles de stockage (4), un magasin d'alimentation (5) en articles dans lequel des articles stockés en vrac sont sérialisés puis injectés un par un dans les godets de transport du convoyeur en déplacement, et une unité de contrôle/commande (9) qui agit sur les godets du convoyeur de tri contenant un article pour les ouvrir chacun au-dessus d'un réceptacle qui correspond à une adresse de distribution de l'article suivant un plan de tri maintenu en mémoire dans l'unité de contrôle/commande, **caractérisée en ce que** l'unité de contrôle/commande est agencée pour dérouler le tri des articles dans les réceptacles des sorties de tri en plusieurs passes de tri, **en ce que** lors d'une première passe de tri, les articles sont triés dans des premiers réceptacles (4A) à forte capacité de stockage en vrac et **en ce que** lors d'une passe de tri ultérieure, les articles sont triés dans des seconds réceptacles (4B) qui ont une plus petite capacité de stockage en vrac que les premiers réceptacles.

2. Installation selon la revendication 1, **caractérisée en ce que** les premiers réceptacles sont des containers et les seconds réceptacles sont des bacs ou des sacs.

3. Installation selon la revendication 1 ou 2, **caractérisée en ce que** les premiers et seconds réceptacles sont des réceptacles roulants.

4. Installation selon l'une des revendications précédentes, **caractérisée en ce que** plusieurs réceptacles roulants disposés en file servent une même sortie de tri, la file de réceptacles étant déplacée sous la sortie de tri au fur et à mesure du remplissage des réceptacles avec des articles.

5. Installation selon l'une quelconques des revendications précédentes, **caractérisée en ce qu'**elle comprend des robots-navettes pilotés en déplacement par l'unité de contrôle/commande pour accoster lesdits réceptacles roulants et les entraîner en déplacement sous les sorties de tri.

6. Installation selon la revendication 5, **caractérisée en ce que** l'unité de contrôle/commande est agencée pour piloter en déplacement les robots/navettes de façon à amener les premiers réceptacles remplis d'articles des sorties de tri vers le magasin d'alimentation.

7. Installation selon l'une des revendications précédentes, **caractérisée en ce que** les godets du convoyeur de tri se présentent chacun comme un plateau rectangulaire muni d'un rebord escamotable sur un côté, et **en ce que** les articles sont injectés latéralement sur les plateaux qui sont placés en position inclinée pendant l'injection.

8. Installation selon l'une quelconque des revendications précédentes, **caractérisée en ce que** le magasin d'alimentation comporte en sortie de sérialisation des articles, un convoyeur à plat (13) qui s'étend entre deux sections opposées de la boucle.

9. Installation selon l'une quelconque des revendications précédentes, **caractérisée en ce que** les articles sont des colis ou des paquets postaux.

## Patentansprüche

1. Anlage zum Sortieren von Artikeln (P), umfassend
einen Karussell-Sortierförderer (2) mit Förderkisten (3) der Artikel, die in einer geschlossenen Schleife über einer Vielzahl von Sortierausgängen, die jeweils von Speicherbehältern (4) gebildet sind, verlagert werden,
ein Artikelversorgungslager (5), in dem lose gespeicherte Artikel aufgereiht und dann einzeln in die Förderkisten des in Verlagerung befindlichen Förderers eingeleitet werden, und
eine Kontroll-/Steuereinheit (9), die auf die Kisten des Sortierförderers, die einen Artikel enthalten, einwirkt, um sie jeweils über einem Behälter, der einer Verteilungsadresse des Artikels entspricht, gemäß einem Sortierplan, der in der Kontroll-/Steuereinheit gespeichert ist, zu öffnen,
**dadurch gekennzeichnet, dass** die Kontroll-/Steuereinheit dazu vorgesehen ist, das Sortieren der Artikel in die Behälter der Sortierausgänge in mehreren Sortierdurchgängen abzuwickeln, dass bei einem ersten Sortierdurchgang die Artikel in erste Behälter (4A) mit großer loser Speicherkapazität sortiert werden, und dass bei einem weiteren Sortierdurchgang die Artikel in zweite Behälter (4B) sortiert werden, die eine kleinere lose Speicherkapazität als die ersten Behälter haben.

2. Anlage nach Anspruch 1, **dadurch gekennzeichnet, dass** die ersten Behälter Container und die zweiten Behälter Schalen oder Beutel sind.

3. Anlage nach Anspruch 1 oder 2, **dadurch gekennzeichnet, dass** die ersten und zweiten Behälter Rollbehälter sind.

4. Anlage nach einem der vorhergehenden Ansprüche, **dadurch gekennzeichnet, dass** mehrere in einer Schlage angeordnete Rollbehälter einen selben Sortierausgang bedienen, wobei die Behälterschlange unter dem Sortierausgang im Zuge des Füllens der Behälter mit Artikeln verlagert wird.

5. Anlage nach einem der vorhergehenden Ansprüche, **dadurch gekennzeichnet, dass** sie Pendelroboter umfasst, die von der Kontroll-/Steuereinheit in Verlagerung gesteuert werden, um an den Rollbehältern anzulegen und sie in Verlagerung unter den Sortierausgängen anzutreiben.

6. Anlage nach Anspruch 5, **dadurch gekennzeichnet, dass** die Kontroll-/Steuereinheit dazu vorgesehen ist, die Pendelroboter in Verlagerung zu steuern, so dass die ersten mit Artikeln gefüllten Behälter von den Sortierausgängen zu dem Versorgungslager gebracht werden.

7. Anlage nach einem der vorhergehenden Ansprüche, **dadurch gekennzeichnet, dass** die Kisten des Sortierförderers jeweils als eine rechteckige Platte vorhanden sind, die mit einem auf einer Seite einziehbaren Rand versehen ist, und dass die Artikel seitlich auf die Platten eingeleitet werden, die in geneigter Position während des Einleitens angeordnet sind.

8. Anlage nach einem der vorhergehenden Ansprüche, **dadurch gekennzeichnet, dass** das Versorgungslager am Ausgang zur Aneinanderreihung der Artikel einen Flachförderer (13) umfasst, der sich zwischen zwei entgegengesetzten Abschnitten der Schleife erstreckt.

9. Anlage nach einem der vorhergehenden Ansprüche, **dadurch gekennzeichnet, dass** die Artikel Postsendungen oder Pakete sind.

## Claims

1. An installation for sorting articles (P), which installation comprises a carousel sorting conveyor (2) having article transport bins (3) that are moved around a closed loop over a plurality of sorting outlets formed by respective storage receptacles (4), an article feed magazine (5) in which bulk stored articles are put into series and then injected one-by-one into the transport bins of the conveyor while it is moving, and a monitoring and control unit (9) that acts on the bins of the sorting conveyor so as to open each of them over a receptacle that corresponds to a delivery address of the article following a sorting plan stored in a memory in the monitoring and control unit, said installation being **characterized in that** the monitoring and control unit is arranged to run the sorting into the receptacles of the sorting outlets in a plurality of passes, **in that**, during a first sorting pass, the parcels are sorted into first receptacles (4A) that are of high bulk storage capacity, and **in that**, during a subsequent sorting pass, the parcels are sorted into second sorting outlet receptacles (4B) that are of smaller bulk storage capacity than the first receptacles.

2. An installation according to claim 1, **characterized in that** the first receptacles are containers and the second receptacles are trays or bags.

3. An installation according to claim 1 or claim 2, **characterized in that** the first and second receptacles are wheeled receptacles.

4. An installation according to any preceding claim, **characterized in that** a plurality of wheeled receptacles disposed in line serve the same sorting outlet, the line of receptacles being moved under the sorting outlet as the receptacles are filled with articles.

5. An installation according to any preceding claim, **characterized in that** it further comprises shuttle robots caused to move by the monitoring and control unit to dock with said wheeled receptacles and to drive them to move under the sorting outlets.

6. An installation according to claim 5, **characterized in that** the monitoring and control unit is arranged to cause the shuttle robots to move in such a manner as to bring the first receptacles filled with articles from the sorting outlets to the feed magazine.

7. An installation according to any preceding claim, **characterized in that** each of the bins of the sorting conveyor is in the form of a rectangular platform equipped with a rim that is retractable on one side, and **in that** the articles are injected sideways onto the platforms that are placed in a tilted position during the injection.

8. An installation according to any preceding claim, **characterized in that**, at the outlet via which the articles as put in series exit, the feed magazine has a conveyor (13) for conveying articles flat, which conveyor extends between two opposite segments of the loop.

9. An installation according to any preceding claim, **characterized in that** the articles are postal parcels or packets.
